# FASCICULE DE BREVET EUROPEEN

(11) **EP 0 512 907 B1**
(45) Date de publication et mention de la délivrance du brevet: **03.07.1996**
(21) Numéro de dépôt: 92401247.9
(22) Date de dépôt: 30.04.1992
(51) Int. Cl.: B41J 2/09, B41J 2/16

(54) **Tête de déflexion multijet modulaire et procédé de fabrication**
Modular aufgebauter Mehrfachdüsenkopf mit Ablenksteuerung und Verfahren zu seiner Herstellung
Modular multijet deflection head and manufacturing process

(30) Priorité: 03.05.1991 FR 9105475
(43) Date de publication de la demande: 11.11.1992
(73) Titulaire: IMAJE S.A., F-26500 Bourg les Valence (FR)
(72) Inventeur: Soucemarianadin, Arthur, F-75116 Paris (FR); Colombat, Thierry, F-75116 Paris (FR)
(74) Mandataire: Dubois-Chabert, Guy

(56) Documents cités:
- US-A- 4 194 211
- US-A- 4 338 612
- US-A- 4 620 195
- PATENT ABSTRACTS OF JAPAN vol. 9, no. 226 (M-412)(1949) 12 Septembre 1985 JP-A-6082357 (RICOH K.K.) 10.05.1985

## Description

L'invention concerne les dispositifs d'impression à jet d'encre continu défléchi et, plus particulièrement dans de tels dispositifs, la partie qui a pour fonction d'agir électriquement sur le jet d'encre.

Les dispositifs d'impression à jet d'encre continu défléchi sont connus et l'un d'entre eux a été décrit dans FR-A-2 653 063 et intitulée "Tête d'impression à jet d'encre et procédé de mise en oeuvre de cette tête destinée notamment à l'impression de caractères de grandes dimensions" (correspond à WO 91/05663).

Dans la demande de brevet précitée, la tête comporte, dans un boîtier unique, au moins deux corps de modulation comportant des buses d'éjection alimentées par un circuit d'encre unique et un module de récupération des gouttes non utilisées, commun à tous les jets, avec une seule sortie de récupération.

Le boîtier unique présente une embase qui sert de support aux corps de modulation, à des électrodes de charge, à des électrodes de détection de phase et à des électrodes de déflexion, ces différents éléments devant être alignés avec précision, de l'ordre du centième de millimètre.

Or une telle précision est très difficile à obtenir lorsque ces éléments sont fabriqués séparément et montés ensuite sur l'embase et elle est d'autant plus difficile à maintenir que le nombre de jets d'encre de la tête d'impression est élevé. En outre, le nombre de réglages à effectuer, notamment d'alignement, lors du montage et de la maintenance est élevé.

Par ailleurs, on comprend qu'une tête d'impression de ce type se prête mal à une réalisation d'une rangée de plusieurs dizaines de jets d'encre car son coût de fabrication et d'entretien sera très élevé.

Le but de la présente invention est donc de réaliser, dans un dispositif d'impression multijet, une tête de déflexion dont la fabrication est considérablement simplifiée tout en ayant une grande précision de positionnement des différents éléments.

Un autre but de la présente invention est de réaliser une tête de déflexion du type modulaire qui peut facilement être associée à une ou plusieurs têtes du même type.

Un autre but de la présente invention est de mettre en oeuvre un procédé de fabrication de têtes de déflexion du type modulaire.

L'invention concerne une tête de déflexion multijet modulaire pour dispositif d'impression selon la revendication 1 et également un procédé de fabrication d'une tête de déflexion multijet modulaire selon la revendication 10.

D'autres buts, caractéristiques et avantages de la présente invention apparaîtront à la lecture de la description suivante d'un exemple particulier de réalisation, ladite description étant faite en relation avec les dessins joints dans lesquels :
- la figure 1 est une vue éclatée d'une tête de déflexion multijet modulaire selon l'invention,
- la figure 2 est une vue en perspective de la tête de déflexion multijet modulaire selon l'invention après assemblage des éléments de la figure 1.
- la figure 3 est une vue de face de la tête de déflexion multijet modulaire après assemblage des différents éléments de la figure 1,
- la figure 4 est une vue de côté de la tête de déflexion multijet modulaire suivant la flèche A de la figure 3
- la figure 5 est une vue de la tête de déflexion multijet modulaire suivant la flèche B de la figure 3
- la figure 6 est un premier ensemble de vues montrant différentes étapes du procédé de fabrication selon l'invention,
- la figure 7 est un deuxième ensemble de vues montrant d'autres étapes du procédé de fabrication,
- la figure 8 est un troisième ensemble de vues montrant d'autres étapes du procédé de fabrication.
- la figure 9 est un ensemble de vues montrant une variante du procédé selon l'invention, et
- la figure 10 est une vue en perspective d'une électrode de charges ou de détection réalisée selon la variante du procédé selon l'invention.

Une tête de diffusion multijet modulaire, objet de la présente invention, prévue pour dévier m = 8 jets d'encre est constituée (figures 1 à 5) d'un empilage de onze éléments 35 à 45 dans le sens de déplacement des jets d'encre non déviés, certains éléments référencés 37, 41, 43, 44 et 45 constituant chacun des électrodes tandis que les autres éléments 35, 36, 38, 39, 40 et 42 constituent des cloisons de séparation aux fonctions particulières. Ces onze éléments présentent chacun deux trous tels que ceux référencés 50 et 51 sur l'élément 35 pour servir d'alignement lors de l'assemblage desdits éléments.

Dans le sens de déplacement du jet d'encre, le premier élément 35 est une cale en matériau isolant qui sert de référence pour l'empilage des autres éléments et leur positionnement par rapport au dispositif qui fournit les mêmes jets d'encre.

Le deuxième élément 36 est une première plaque de blindage qui est réalisée en matériau isolant dont la face du côté de la butée 35 est métallisée sauf autour des trous d'alignement.

Le troisième élément 37 est une plaque de support de m = 8 électrodes de charge telles que celle référencée 46 et de leurs conducteurs d'alimentation tels que celui référencé 47. Ces conducteurs se prolongent sur la tranche arrière de la plaque pour permettre leur connexion à des cordons souples.

Le quatrième élément 38 est une deuxième plaque de blindage qui est réalisée en matériau isolant dont la face du côté opposé à celui de la plaque d'électrodes de charge 37 est métallisée sauf autour des trous d'alignement.

Le cinquième élément 39 est une entretoise d'isolement électrique réalisée par une plaque en matériau isolant.

Le sixième élément 40 est une troisième plaque de blindage qui est réalisée en matériau isolant dont la face du côté de la butée 35 est métallisée sauf autour des trous d'alignement.

Le septième élément 41 est une plaque de support m = 8 électrodes de détection telles que celle référencée 48 et de leurs conducteurs de liaison tels que celui référencé 49. Ces conducteurs se prolongent sur la tranche arrière de la plaque pour permettre leur connexion des cordons souples.

Le huitième élément 42 est une quatrième plaque de blindage qui est réalisée en matériau isolant dont la face du côté opposé à celui de la plaque d'électrodes de détection 41 est métallisée sauf autour des trous d'alignement.

Les éléments 36 à 42 sont percés de fentes parallèles au trajet du jet d'encre non dévié, les unes 53 de profondeur suffisante pour traverser partiellement les électrodes 46 et 48 et permettre ainsi le passage des jets d'encre, et les autres 54 de profondeur plus grande que les précédentes pour délimiter des espaces d'égale largeur entre les inserts et réduire la diaphonie entre les jets.

Les fentes 53 correspondant aux électrodes ne sont métallisées qu'à l'endroit des électrodes tandis que les fentes 54 sont métallisées sur toute leur profondeur.

Les neuvième, dixième et onzième éléments (43, 44 et 45) constituent ensemble les électrodes de déflexion des gouttes des jets d'encre et sont réalisées chacune par des blocs en matériau isolant dans lesquels des rainures profondes séparent des cloisons dont les parois sont métallisées. Les parois métallisées du dixième élément 44 sont connectées à des conducteurs d'alimentation tels que celui référencé 52.

Le matériau isolant des différents éléments est, par exemple, de la céramique dont les caractéristiques permettent son usinage notamment en épaisseur avec une précision de l'ordre de quelques microns.

Les quatre plaques de blindage 36, 38, 40 et 42 ont chacune une épaisseur de 0,5 millimètre par exemple et la couche métallique est en un matériau noble, un alliage d'or par exemple, qui permet d'éviter l'électro-érosion et qui a une épaisseur de 2 à 10 microns environ, de préférence 2 à 4 microns.

L'entretoise 39 a une épaisseur d'un millimètre environ.

Dans l'élément 37, les électrodes de charge sont réalisées par exemple par des inserts métalliques qui sont collés dans des trous percés dans la plaque de support ayant une épaisseur de deux millimètres par exemple. Les conducteurs d'alimentation sont réalisés par des pistes métalliques ayant une épaisseur de quatre microns environ qui sont connectées aux inserts.

Dans l'élément 41, les électrodes de détection sont également réalisées par des inserts métalliques qui sont collés dans des trous percés dans la plaque de support ayant une épaisseur de deux millimètres par exemple. Les conducteurs de liaison sont réalisés par des pistes métalliques ayant une épaisseur de quatre microns environ qui sont connectées aux inserts. Le reste de la plaque de support du côté des conducteurs métalliques, est métallisé sauf sur des zones de part et d'autre des inserts et des pistes métalliques. L'épaisseur de la métallisation est de 4 à 15 microns environ.

Les inserts métalliques doivent être réalisés en un materiau qui doit présenter les caractéristiques suivantes : un coefficient de dilatation voisin de celui de la plaque du support, une facilité de métallisation pour les connexions avec les conducteurs d'alimentation et une facilité d'usinage pour le perçage des fentes. Ce matériau est par exemple obtenu par frittage d'au moins une poudre métallique.

Comme on l'a indiqué ci-dessus, les électrodes de déflexion proprement dites sont constituées par les trois éléments 43, 44 et 45 qui, contrairement aux autres éléments 35 à 42, ne sont pas des plaques isolantes mais des blocs isolants, l'un central 44 dont les parois métallisées reçoivent la haute tension de déflexion par les conducteurs tels que celui référencé 52 et les deux autres 43 et 45 disposés respectivement en amont et en aval dans le sens du jet d'encre. Ces électrodes constituées par les parois métallisées des blocs 43 et 45 servent à réduire les risques de claquage.

Les conducteurs d'alimentation 52 sont réalisés, pour moitié, sur la face d'entrée du bloc 40 et, pour l'autre moitié, sur la face de sortie du bloc, en faisant en sorte que deux électrodes successives soient alimentées l'une par un conducteur sur la face d'entrée et l'autre par un conducteur sur la face de sortie.

La fabrication de la tête de déflexion multijet modulaire telle que décrite en relation avec les figures 1 à 5 sera maintenant décrite en relation avec les différentes vues des figures 6, 7 et 8.

Pour les besoins de la description, cette fabrication s'articule en trois opérations principales :
(a) la fabrication de manière similaire des électrodes de charge 37 et de détection 41 et leur assemblage pour obtenir un premier sous-ensemble (figures 6 et 7) ;
(b) la fabrication des électrodes de déflexion 43, 44 et 45 et leur assemblage pour obtenir un deuxième sous-ensemble (figure 8) ;
(c) l'assemblage des premier et deuxième sous-ensembles pour obtenir une tête de déflexion selon l'invention (figure 2).

L'opération (a) se décompose en plusieurs sous-opérations élémentaires qui sont les suivantes :
(e1) obtention de sept plaques de base identiques 37′, 38′, 39′, 40′, 41′, et 42′, en matériau isolant tel qu'une céramique ayant une épaisseur adaptée à la fonction à réaliser : fonction d'électrodes pour les plaques 37′ et 41′, de blindage pour les plaques 36′, 38′, 40′ et 42′ et d'isolation pour la plaque 39′ ; il est à noter que chaque plaque comporte des trous de centrage 50 et 51 ;
(e2) perçage des trous 46′ et 48′ dans les plaques 37′ et 41′ correspondant respectivement aux électrodes de charge et de détection ;
(e3) mise en place des inserts métalliques 46'' et 48'' dans les trous 46′ et 48′ respectivement ;
(e4) métallisation des pistes sur les plaques 37′ et 41′ pour obtenir les conducteurs 47 et 49 et le blindage entre les conducteurs 49 de la plaque 41′, les trous 50 et 51 n'étant pas métallisés ;
(e5) assemblage par collage des plaques 36′, 37′ et 38′, d'une part et des plaques 40′, 41′ et 42′, d'autre part, l'alignement étant obtenu par les trous 50 et 51 pour obtenir respectivement les blocs 60 et 61 ;
(e6) usinage des grandes fentes 54 sur chaque bloc 60 et 61 résultant de l'opération précédente ainsi que sur une plaque isolante 39′;
(e7) métallisation de chaque bloc 60 et 61 pour recouvrir d'une couche métallique la face externe des plaques 36, 38 et 40, 42 ainsi que les grandes fentes 54 ;
(e8) assemblage des blocs 60 et 61 en interposant la plaque isolante 39′ ;
(e9) usinage des petites fentes 53.

L'opération (b) se décompose en plusieurs sous-opérations élémentaires qui sont les suivantes :
(f1) obtention de trois blocs de base identiques 43′, 44′ et 45′, en matériau isolant tel qu'une céramique, ayant une épaisseur adaptée à la fonction à réaliser : un bloc 44′ ayant une épaisseur de 15 millimètres environ pour la déflexion et deux blocs 43′ et 45′ ayant une épaisseur de 2 à 5 millimètres pour réduire les risques de claquage. Ces blocs peuvent provenir d'un bloc unique qui est scié ou par trois blocs obtenus séparément. Ce bloc unique ou ces trois blocs présentent une base 55 qui se prolongent d'un côté par des cloisons, dents ou pattes, référencées 56₁ à 56₈, qui forment un peigne. Ils peuvent être obtenus soit par moulage soit par un premier usinage rudimentaire.
(f2) métallisation pour obtenir les pistes 52 sur la face amont et la face aval du bloc central 44′, les différentes pointes d'une face étant connectées à une borne d'entrée commune pour la face amont 59 ou 60 pour la face aval ;
(f3) assemblage par collage des trois blocs 43′, 44′ et 45′;
(f4) usinage précis des cloisons ;
(f5) métallisation des pattes 56₁ à 56₈ sur une profondeur de 5 à 10 millimètres et sur toute leur longueur.

Lorsque ces deux opérations (a) et (b) sont terminées, l'opération (c) d'assemblage des deux sous-ensembles peut être effectuée par collage et alignement grâce aux trous 50 et 51.

Bien entendu, les trous d'alignement 50 et 51 ne sont pas nécessaires car d'autres procédés d'alignement bien connus peuvent être mis en oeuvre.

Le procédé qui vient d'être décrit peut présenter plusieurs variantes et l'une d'entre elles sera décrite en relation avec les figures 9 et 10.

Cette variante consiste essentiellement à ne pas utiliser d'inserts métalliques 46'' et 48'' mais à obtenir les électrodes 46 et 48 par dépôts metalliques à l'endroit des petites fentes 53 y compris à l'intérieur desdites fentes comme le montre la figure 10.

Sur cette figure 10, les bords intérieurs de la fente 53 à l'endroit du fond sont métallisés et ces bords métallisés se raccordent à des couches métalliques 53′ de forme plus ou moins circulaire qui sont connectées au conducteur d'alimentation 47. Une telle disposition permet une réalisation deux électrodes et de leur conducteur d'alimentation en une seule opération de métallisation.

Le procédé de fabrication est modifié en conséquence mais cette modification n'affecte que la réalisation du bloc d'électrodes de charge et du bloc d'électrodes de détection, le reste concernant la réalisation des électrodes de déflexion restant inchangé;
A cet effet, l'opération (a) se décompose en plusieurs sous-opérations qui sont les suivantes :
(g1) obtention de sept plaques de base identiques 36'', 37'', 38'', 39'', 40'', 41'' et 42'', en matériau isolant tel qu'une céramique ayant une épaisseur adaptée à la fonction à réaliser : fonction d'électrodes pour les plaques 37'' et 41'', de blindage pour les plaques 36'', 38'', 40'' et 42'' et d'isolation pour la plaque 39'' ;
(g2) assemblage des sept plaques 36'' à 42'' pour usinage des petites fentes 53 et des grandes fentes 54.
(g3) métallisation de chaque plaque 37'' et 41'' pour obtenir en une seule opération les électrodes 53' proprement dites, leur conducteur d'alimentation 47 et 49 et la métallisation de blindage entre les conducteurs 49 et les électrodes 53′ de la plaque 41'' ; il est à noter que les bords intérieurs des fentes 53 ne sont pas métallisés à leur entrée ;
(g4) assemblage par collage des plaques 36'', 37'' et 38'', d'une part, et des plaques 40'', 41'' et 42'' d'autre part pour obtenir respectivement les blocs 60′ et 61′ ;
(g5) métallisation de chaque bloc 60′ et 61′ pour recouvrir d'une couche métallique la face externe des plaques 36'', 38'' et 40'', 42'' ;
(g6) assemblage des blocs 60 et 61′ en interposant la plaque isolante 39''.

Comparée au procédé décrit en relation avec les figures 6 à 8, cette variante comporte donc une réduction du nombre d'opérations ainsi que leur simplification.

La tête de diffusion multijet modulaire qui a été décrite se prête aisément à un assemblage côte à côte d'une pluralité n de têtes de manière à réaliser une rangée de m x n têtes permettant de dévier m x n jets d'encre. Bien entendu, à cet effet, les bords latéraux de chaque module doivent être prévus en conséquence, notamment pour respecter l'écartement des électrodes d'un module au suivant et au précédent.

## Revendications

1. Tête de déflexion multijet modulaire, pour dispositif d'impression à jets d'encres fournissant m jets d'encre parallèles et comprenant successivement dans le sens de déplacement des jets, m électrodes de charge, m électrodes de détection et m électrodes de déflexion, comprenant :
- une première pluralité d'éléments (37, 41, 43, 44, 45) supportant respectivement les électrodes de charge, de détection et de déflexion et des conducteurs d'alimentation de ces électrodes ;
- une deuxième pluralité d'éléments (36, 38, 39, 40, 42) isolants, respectivement intercalés avec les éléments de la première pluralité pour former un empilage compact dans lequel les différentes électrodes sont alignées parallèlement au sens de déplacement des jets d'encre;
les éléments de la première pluralité qui supportent les électrodes de charge et les électrodes de détection étant constitués respectivement de plaques (37, 41) de matériau isolant et les éléments de la première pluralité qui supportent les électrodes de déflexion étant constitués par au moins un bloc de matériau isolant, caractérisée en ce que les plaques (37, 41) de la première pluralité comportent m fentes (54) parallèles, d'une première profondeur et m fentes parallèles (53) d'une deuxième profondeur inférieure à la première profondeur, s'alternant avec les fentes de première profondeur, toutes les fentes étant découpées dans lesdites plaques, parallèlement au déplacement du jet d'encre, lesdites fentes de deuxième profondeur découpant partiellement lesdites électrodes de charge (46) et de détection (48) et permettant le passage des jets d'encre, lesdites fentes de première profondeur délimitant des espaces entre les jets pour réduire les interférences entre lesdits jets, lesdits conducteurs d'alimentation (47, 49) étant portés par une face de chaque plaque et étant respectivement reliés aux électrodes de ladite plaque, tous les éléments des première et deuxième pluralités comportant des surfaces d'assemblage uniquement perpendiculaires au sens desdits jets.

2. Tête de déflexion selon la revendication 1, caractérisée en ce que les électrodes de charge (46) et de détection (48) sont constituées par des pastilles conductrices insérées dans lesdites plaques, respectivement en regard desdites fentes de deuxième profondeur.

3. Tête de déflexion selon la revendication 2, caractérisée en ce que les fentes (54) de première profondeur ont des bords en regard qui sont métallisés sur toute la profondeur de la fente.

4. tête de déflexion selon l'une quelconque des revendications 2 et 3, caractérisée en ce que ledit bloc de matériau isolant (43, 44, 45) comporte m rainures parallèles entre elles, découpées dans une face dudit bloc parallèlement au déplacement du jet d'encre, chaque rainure étant disposée en regard d'une fente de première profondeur et d'une fente adjacente de deuxième profondeur, et présentant des bords en regard qui sont métallisés et qui sont reliés auxdits conducteurs d'alimentation.

5. Tête de déflexion selon la revendication 4, caractérisée en ce que le bloc isolant supportant des électrodes de déflexion est divisé en trois parties dans le sens du trajet du jet d'encre, une partie centrale (44) comportant lesdits conducteurs d'alimentation (52), ainsi qu'une partie amont (43) et une partie aval (45) sans conducteur d'alimentation, lesdites parties amont et aval étant disposées de part et d'autre de la partie centrale (44).

6. Tête de déflexion selon l'une quelconque des revendications 2 à 5, caractérisée en ce que la plaque (37) portant les électrodes de charge et la plaque (41) portant les électrodes de détection sont disposées en sandwich entre au moins deux éléments isolants (36, 38, 40, 42) de la deuxième pluralité, chacun des deux éléments isolants de la deuxième pluralité étant constitué par une plaque isolante dont la face opposée à celle en contact avec la plaque supportant les électrodes est revêtue d'une couche métallique, pour former une plaque de blindage.

7. Tête de déflexion selon la revendication 6, caractérisée en ce que la plaque de blindage (38) associée à la plaque (37) d'électrodes de charge est séparée de la plaque de blindage (40) associée à la plaque (41) de détection par une plaque isolante (39) de la deuxième pluralité.

8. Tête de déflexion selon l'une des revendications 6 et 7 caractérisée en ce que la plaque de blindage (42) associée à la plaque (41) d'électrodes de détection est séparée de la partie centrale (44) des électrodes de déflexion par ladite partie amont (43) desdites électrodes de déflexion.

9. Tête de déflexion selon la revendication 8, caractérisée en ce que les plaques de blindage (36, 38, 40, 42) et la plaque d'isolation (39) de la deuxième pluralité comportent au moins m fentes parallèles entre elles et respectivement parallèles aux jets d'encre, et présentant ladite première profondeur et m fentes parallèles entre elles et parallèles aux jets d'encre, et présentant ladite deuxième profondeur.

10. Procédé de fabrication d'une tête de déflexion multijet modulaire pour dispositif d'impression à m jets d'encre parallèles déviés dans un plan, selon la revendication 9, caractérisé en ce que qu'il comprend les opérations principales suivantes :
(a) fabrication de sept éléments dont deux éléments (37, 41) portent respectivement les m électrodes de charge et les m électrodes de détection, quatre autres éléments portant respectivement les couches métalliques de blindage et un élément étant isolant, ces éléments étant constitués de plaques identiques en matériau isolant et leur assemblage formant un premier sous-ensemble ;
(b) fabrication des éléments portant les électrodes de déflexion à partir d'un bloc en matériau isolant dans lequel sont réalisées m cloisons métallisées pour former un deuxième sous-ensemble ;
(c) assemblage des premier et deuxième sous-ensembles pour obtenir la tête de déflexion.

11. Procédé selon la revendication 10, caractérisé en ce que l'opération (a) comprend les sous-opérations suivantes :
(e1) réalisation de sept plaques de base en matériau isolant de forme identique mais d'épaisseurs différentes;
(e2) perçage de m trous équidistants dans deux des sept plaques pour placer les électrodes de charge sur l'une et les électrodes de détection sur l'autre ;
(e3) mise en place de m inserts métalliques dans les deux plaques résultant de l'opération précédente ;
(e4) dépôt des pistes connectées auxdits inserts ainsi que de la couche métallique autour des inserts et pistes de la plaque portant les électrodes de détection ;
(e5) assemblage de chaque plaque d'électrodes ainsi obtenue avec deux plaques ne comportant aucun dépôt métallique et disposées de part et d'autre de ladite plaque d'électrodes de manière à obtenir des premier et deuxième blocs ;
(e6) réalisation de fentes dans la plaque isolante (39) et dans chaque bloc obtenu par l'opération précédente de manière à séparer les inserts métalliques adjacents par un espace ;
(e7) métallisation des deux blocs résultant de l'opération précédente pour recouvrir d'une couche métallique la face externe desdits blocs et desdites fentes ;
(e8) assemblage des deux blocs résultant de l'opération (e7) en interposant une plaque isolante entre eux, de manière à obtenir le premier sous-ensemble ; et
(e9) réalisation de m fentes dans le premier sous-ensemble de manière à séparer en deux parties les m inserts métalliques.

12. Procédé selon la revendication 10, caractérisé en ce que l'opération (a) comprend les sous-opérations suivantes :
(g1) obtention de sept plaques de base identiques (36'', 37'', 38'', 39'', 40'', 41'' et 42''), en matériau isolant tel qu'une céramique ayant une épaisseur adaptée à la fonction à réaliser : fonction d'électrodes pour les plaques (37'' et 41''), de blindage pour les plaques (36'', 38'', 40'' et 42'') et d'isolation pour la plaque (39'') ;
(g2) assemblage des sept plaques (36'' à 42'') pour usinage des petites fentes (53) ;
(g3) métallisation de chaque plaque (37'' et 41'') pour obtenir en une seule opération les électrodes (53') proprement dites, leur conducteur d'alimentation (47 et 49) et la métallisation de blindage entre les conducteurs (49) et les électrodes (53') de la plaque (41'') ;
(g4) assemblage par collage des plaques (36'', 37'' et 38''), d'une part, et des plaques (40'', 41'' et 42'') d'autre part pour obtenir respectivement les blocs (60' et 61') ;
(g5) métallisation de chaque bloc (60' et 61') pour recouvrir d'une couche métallique la face externe des plaques (36'', 38'' et 40'', 42'') ;
(g6) assemblage des blocs (60 et 61') en interposant la plaque isolante (39'').

13. Procédé selon l'une des revendications 10 à 12, caractérisé en ce que l'opération (b) comprend les sous-opérations suivantes :
(f1) réalisation de trois blocs de base (43, 44, 455), un bloc central et deux blocs latéraux en matériaux isolant comportant chacun m cloisons parallèles (56₁ à 56₈) séparées par un espace identique ;
(f2) dépôt de m pistes conductrices (52) sur les tranches des cloisons de plus grande longueur ;
(f3) assemblage des trois blocs (43, 44, 45) de manière que les cloisons soient alignées et que le bloc central (44) soit disposé entre les deux autres blocs latéraux (43, 45) ;
(f4) rectification des cloisons ;
(f5) dépôt d'une couche conductrice sur les deux faces des cloisons des trois blocs assemblés.

14. Tête de diffusion multijet ayant une pluralité de têtes de déflexion multijet modulaires selon l'une quelconque des revendications 1 à 9 qui sont disposées côte à côte.

15. Tête de diffusion multijet modulaire obtenue par le procédé selon l'une quelconque des revendications 10 à 13.

## Claims

1. Modular multijet deflection head for an ink jet printing device supplying m parallel ink jets and having successively in the displacement direction of the jets, m charge electrodes, m detection electrodes and m deflection electrodes comprising:
- a first plurality of elements (37, 41, 43, 44, 45) respectively supporting the charge, detection and deflection electrodes and supply conductors for said electrodes,
- a second plurality of insulating elements (36, 38, 39, 40, 42), respectively placed between the elements of the first plurality in order to form a compact stack in which the different electrodes are aligned in parallel to the displacement direction of the ink jets,
the elements of the first plurality, which support the charge electrodes and the detection electrodes being respectively constituted by insulating material plates (37, 41) and the elements of the first plurality supporting the deflection electrodes being constituted by at least one insulating material block, characterized in that the plates (37, 41) of the first plurality have m paralle slots (54), having a first depth and m parallel slots (53) having a second depth smaller than the first depth and alternating with the slots of the first depth, all the slots being cut in said plates parallel to the displacement of the ink jet, said slots of the second depth partially intersecting the said charge (46) and detection electrodes (48) and permitting the passage of ink jets, said slots of the first depth defining spaces between the jets to reduce interference between said jets, said supply conductors (46, 49) being carried by one face of each plate and being respectively connected to the electrodes of said plate, all the elements of the first and second pluralities having assembly surfaces solely perpendicular to the direction of said jets.

2. Deflection head according to claim 1, characterized in that the charge (46) and detection (48) electrodes are constituted by conducting pellets inserted in said plates, respectively facing said slots of the second depth.

3. Deflection head according to claim 2, characterized in that the slots (54) of the first depth have facing edges, which are metallized over the entire depth of the slot.

4. Deflection head according to either of the claims 2 and 3, characterized in that said insulating material block (43, 44, 45) has m parallel grooves, cut in one face of said block parallel to the displacement of the ink jet, each groove being positioned facing a slot of the first depth and an adjacent slot of the second depth and having facing edges, which are metallized and connected to the supply conductors.

5. Deflection head according to claim 4, characterized in that the insulating block supporting the deflection electrodes is subdivided into three parts in the ink jet passage direction, a central part (44) having the said supply conductors (52), as well as an upstream part (43) and a downstream part (45) without a supply conductor said upstream and downstream parts being located on either side of the central part (44).

6. Deflection head according to any one of the claims 2 to 5, characterized in that the plate (37) carrying the charge electrodes and the plate (41) carrying the detection electrodes are arranged in sandwich manner between at least two insulating elements (36, 38, 40, 42) of the second plurality, each of the two insulating elements of the second plurality being constituted by an insulating plate, whereof the face opposite to that in contact with the plate supporting the electrodes is coated with a metallic coating to form a shielding plate.

7. Deflection head according to claim 6, characterized in that the shielding plate (38) associated with the charge electrode plate (37) is separated from the shielding plate (40) associated with the detection electrode plate (41) by an insulating plate (39) of the second plurality.

8. Deflection head according to either of the claims 6 and 7, characterized in that the shielding plate (42) associated with the detection electrode plate (41) is separated from the central part (44) of the deflection electrodes by said upstream part (43) of said deflection electrodes.

9. Deflection head according to claim 8, characterized in that the shielding plates (36, 38, 40, 42) and the insulating plate (39) of the second plurality have at least m parallel slots and respectively parallel to the ink jets and having said first depth and m slots parallel to one another and to the ink jets and having said second depth.

10. Process for the production of a modular multijet deflection head for a printing device having m parallel ink jets deflected in one plane, according to claim 9, characterized in that it comprises the following main operations:
(a) fabrication of seven elements, whereof two elements (37, 41) respectively carry the m charge electrodes and the m detection electrodes, four other elements respectively carrying the metallic shielding layers and one element being of an insulating nature, said elements being constituted by identical, insulating material plates and their assembly forms a first subassembly,
(b) fabrication of elements carrying the deflection electrodes from an insulating material block in which are formed m metallized partitions so as to form a second subassembly,
(c) assembly of the first and second subassemblies to obtain the deflection head.

11. Process according to claim 10, characterized in that operation (a) comprises the following suboperations:
(e1) production of seven base plates of insulating material and having an identical shape, but different thicknesses,
(e2) drilling m equidistant holes in two of the seven plates in order to place the charge electrodes on one and the detection electrodes on the other,
(e3) placing m metal inserts in the two plates resulting from the preceding operation,
(e4) deposition of tracks connected to said inserts, as well as the metal layer around the inserts and tracks of the plate carrying the detection electrodes,
(e5) assembly of each thus obtained, electrode plate with two plates having no metal deposit and located on either side of said electrode plate so as to obtain first and second blocks,
(e6) production of slots in the insulating plate (39) and in each block obtained by the preceding operation so as to separate adjacent metal inserts by a space,
(e7) metallization of the two blocks resulting from the preceding operation in order to cover with a metal coating the outer face of said blocks and said slots,
(e8) assembly of the two blocks resulting from operation (e7) by interposing an insulating plate between them, so as to obtain a first subassembly and
(e9) producing m slots in the first subassembly so as to subdivide into two parts the m metal inserts.

12. Process according to claim 10, characterized in that operation (a) comprises the following suboperations:
(g1) obtaining of seven identical base plates (36'', 37'', 38'', 39'', 40'', 41'' and 42''), made from an insulating material such as ceramic material having a thickness adapted to the function to be fulfilled, namely electrode function for the plates (37'' and 41''), a shielding function for the plates (36'', 38'', 40'' and 42'') and an insulating function for the plate (39''),
(g2) assembly of the seven plates (36'' to 42'') for machining small slots (53),
(g3) metallization of each plate (37'' and 41'') in order to obtain in a single operation the actual electrodes (53'), their supply conductor (47 and 49) and the shielding metallization between the conductors (49) and the electrodes (53') of the plate (41''),
(g4) assembly by bonding of the plates (36'', 37'' and 38'') on the one hand and the plates (40'', 41'' and 42'') on the other to respectively obtain the blocks (60' and 61'),
(g5) metallization of each block (60', 61') in order to cover with a metal coating the outer face of the plates (36'', 38'' and 40'', 42''),
(g6) assembly of the blocks (60 and 61') whilst interposing the insulating plate (39'').

13. Process according to any one of the claims 10 to 12, characterized in that the operation (b) comprises the following suboperations:
(f1) production of three basic blocks (43, 44, 45), a central block and two lateral blocks made from insulating material and each having m parallel partitions (56₁ to 56₈) separated by an identical space,
(f2) deposition of m conductive tracks (52) on the edges of the longest partitions,
(f3) assembly of the three blocks (43, 44, 45) in such a way that the partitions are aligned and the central block (44) is located between the two other, lateral blocks (43, 45),
(f4) straightening the partitions,
(f5) deposition of a conductive coating on the two faces of the partitions of the three assembled blocks.

14. Multijet spraying head having a plurality of modular multijet deflection heads according to any one of the claims 1 to 9 and which are juxtaposed.

15. Modular multijet spraying head obtained by the process according to any one of the claims 10 to 13.

## Patentansprüche

1. Modular aufgebauter Mehrfachdüsenkopf mit Ablenksteuerung für Tintenstrahldruckvorrichtung, der m parallele Tintenstrahlen erzeugt und m Ladeelektroden, m Gleichrichtelektroden und m Ablenkelektroden umfaßt, die nebeneinander in der Bewegungsrichtung der Strahlen angeordnet sind, mit:
- einer ersten Gruppe von Elementen (37, 41, 43, 44, 45), durch die jeweils die Lade-, Gleichricht- und Ablenkelektroden sowie die Stromzuführung dieser Elektroden gehalten werden;
- einer zweiten Gruppe von isolierenden Elementen (36, 38, 39, 40, 42), die jeweils zwischen den Elementen der ersten Gruppe eingebaut werden, so daß eine kompakte, lagenweise Anordnung entsteht, in der die verschiedenen Elektroden parallel zur Bewegungsrichtung der Tintenstrahlen angeordnet sind;
wobei die Elemente der ersten Gruppe, auf denen sich die Ladeelektroden und die Gleichrichtelektroden befinden, jeweils Platten (37, 41) aus isolierendem Material umfassen und die Elemente der ersten Gruppe, auf denen sich die Ablenkelektroden befinden, mindestens einen Block aus isolierendem Material umfassen, dadurch gekennzeichnet, daß die Platten (37, 41) der ersten Gruppe m parallele Schlitze (54) mit einer ersten Tiefe und m parallele Schlitze (53) mit einer zweiten Tiefe, die geringer ist als die erste, besitzen, wobei die Schlitze mit der verschiedenen Tiefe jeweils im Wechsel angeordnet sind, alle Schlitze in den genannten Platten parallel zur Bewegungsrichtung des Tintenstrahls angebracht sind, die genannten Schlitze mit der zweiten Tiefe die Lade- (46) und Gleichrichtelektroden (48) teilweise zerteilen und die Tintenstrahlen durchlassen, die genannten Schlitze mit der ersten Tiefe die Abstände zwischen den Strahlen begrenzen, damit es nicht zur Überlagerung der genannten Strahlen kommt, die genannten Elemente zur Stromzuführung (47, 49) auf einer Seite jeder Platte befestigt und jeweils mit den Elektroden der genannten Platte verbunden sind und alle Elemente der ersten und zweiten Gruppe ausschließlich Montageflächen haben, die senkrecht zur Richtung der genannten Strahlen angeordnet sind.

2. Mehrfachdüsenkopf mit Ablenksteuerung nach Anspruch 1, dadurch gekennzeichnet, daß die Lade- (46) und Gleichrichtelektroden (48) aus leitenden Plättchen bestehen, die in den genannten Platten, jeweils an den genannten Schlitzen mit der zweiten Tiefe, eingebaut sind.

3. Mehrfachdüsenkopf mit Ablenksteuerung gemäß Anspruch 2, dadurch gekennzeichnet, daß die Schlitze (54) mit der ersten Tiefe Ränder haben, die in der gesamten Tiefe des Schlitzes mit Metall überzogen sind.

4. Mehrfachdüsenkopf mit Ablenksteuerung nach einem der Ansprüche 2 und 3, dadurch gekennzeichnet, daß der genannte, aus isolierendem Material bestehende Block (43, 44, 45) m parallel zueinander angeordnete Rillen besitzt, die auf einer Fläche des genannten Bocks parallel zur Bewegungsrichtung des Tintenstrahls angebracht sind, wobei sich jede Rille an einem Schlitz mit der ersten Tiefe und einem danebenliegenden Schlitz mit der zweiten Tiefe befindet und mit Metall überzogene Ränder hat, die mit den genannten Elementen zur Stromzuführung verbunden sind.

5. Mehrfachdüsenkopf mit Ablenksteuerung nach Anspruch 4, dadurch gekennzeichnet, daß der isolierende Block, auf dem die Ablenkelektroden befestigt sind, in Bewegungsrichtung des Tintenstrahls in drei Teile untergliedert ist, einem Mittelteil (44), der die genannten Elemente zur Stromzuführung (52) umfaßt, sowie einem oberen Teil (43) und einem unteren Teil (45) ohne Stromzuführung, wobei sich der genannte obere und untere Teil jeweils auf der einen und der anderen Seite des Mittelteils (44) befinden.

6. Mehrfachdüsenkopf mit Ablenksteuerung nach einem der Ansprüche 2 bis 5, dadurch gekennzeichnet, daß die Platte (37), auf der die Ladeelektroden befestigt sind, und die Platte (41), auf der die Gleichrichtelektroden befestigt sind, zwischen mindestens zwei isolierenden Elementen (36, 38, 40, 42) der zweiten Gruppe eingebaut sind, wobei jedes der beiden isolierenden Elemente der zweiten Gruppe eine Isolierplatte umfaßt, wobei die Fläche dieser Platte, die der an der Platte, auf der die Elektroden befestigt sind, anliegenden Fläche gegenüberliegt, mit einer Metallschicht bedeckt ist, so daß sie eine Abschirmplatte bildet.

7. Mehrfachdüsenkopf mit Ablenksteuerung nach Anspruch 6, dadurch gekennzeichnet, daß die mit der Platte (37) für die Ladeelektroden verbundene Abschirmplatte (38) durch eine Isolierplatte (39) der zweiten Gruppe von der mit der Platte (41) für die Gleichrichtelektroden verbundenen Abschirmplatte (40) getrennt ist.

8. Mehrfachdüsenkopf mit Ablenksteuerung nach einem der Ansprüche 6 und 7, dadurch gekennzeichnet, daß die mit der Platte (41) für die Gleichrichtelektroden verbundene Abschirmplatte (42) durch den genannten oberen Teil (43) der genannten Ablenkelektroden vom genannten mittleren Teil (44) der Ablenkelektroden getrennt ist.

9. Mehrfachdüsenkopf mit Ablenktsteuerung nach Anspruch 8, dadurch gekennzeichnet, daß die Abschirmplatten (36, 38, 40, 42) und die Isolierplatte (39) der zweiten Gruppe mindestens m parallel zueinander sowie parallel zur Bewegungsrichtung der Tintenstrahlen angeordnete Schlitze umfassen, die die genannte erste Tiefe haben, und daß sie m parallel zueinander sowie parallel zur Bewegungsrichtung der Tintenstrahlen angeordnete Schlitze mit der genannten zweiten Tiefe besitzen.

10. Verfahren zur Herstellung eines modular aufgebauten Mehrfachdüsenkopfes mit Ablenksteuerung für eine mit m parallelen, auf einer Ebene abgelenkten Tintenstrahlen arbeitende Druckvorrichtung nach Anspruch 9, dadurch gekennzeichnet, daß es aus folgenden Hauptverfahren besteht:
(a) Herstellung von sieben Elementen, von denen zwei (37, 41) jeweils die m Ladeelektroden sowie die m Gleichrichtelektroden tragen, während vier andere Elemente jeweils die metallischen Abschirmschichten besitzen und ein Element isolierend ist, wobei diese Elemente aus identischen Platten aus Isoliermaterial bestehen und bei ihrer Montage eine erste Baugruppe entsteht;
(b) Herstellung der Elemente, die die Ablenkelektroden tragen, aus einem Block aus Isoliermaterial, in dem m mit Metall beschichtete Zwischenwände eingebaut werden, so daß eine zweite Baugruppe entsteht;
(c) Montage der ersten und der zweiten Baugruppe zum Mehrfachdüsenkopf mit Ablenksteuerung.

11. Verfahren gemäß Anspruch 10, dadurch gekennzeichnet, daß das Verfahren (a) aus folgenden Arbeitsschritten besteht:
(e1) Anfertigung von sieben Grundplatten aus Isoliermaterial, die dieselbe Form, aber unterschiedliche Dickenabmessungen haben;
(e2) Bohren von m im gleichen Abstand anzubringenden Löchern in zwei der sieben Platten, damit die Ladeelektroden auf einer der Platten und die Gleichrichtelektroden auf der anderen angebracht werden können;
(e3) Einbau von m Metalleinlagen in den zwei beim vorangehenden Arbeitsgang entstehenden Platten;
(e4) Aufbringen der mit den genannten Einlagen verbundenen Bahnen sowie des metallischen Überzugs, der die Einlagen sowie die Bahnen der Platte mit den Gleichrichtelektroden umgibt;
(e5) Montage jeder der so entstandenen Elektrodenplatten mit jeweils zwei Platten ohne metallischen Überzug, die jeweils auf der einen und der anderen Seite der genannten Elektrodenplatte befestigt werden, so daß der erste und der zweite Block entsteht;
(e6) Ausschneiden der Schlitze aus der Isolierplatte (39) und aus jedem der im vorangegangenen Arbeitsschritt angefertigten Blöcke, so daß die anliegenden Metalleinlagen durch einen Zwischenraum getrennt werden;
(e7) Aufbringen eines Metallbelags auf den zwei im vorangegangenen Arbeitsschritt angefertigten Blöcken, so daß die äußere Fläche der genannten Blöcke und der genannten Schlitze mit Metall überzogen ist;
(e8) Montage der beiden im Arbeitsschritt (e7) hergestellten Blöcke, wobei eine Isolierplatte zwischen ihnen befestigt wird, so daß die erste Baugruppe entsteht; und
(e9) Ausschneiden von m Schlitzen aus der ersten Baugruppe, so daß die m Metalleinlagen in zwei Teile geteilt werden.

12. Verfahren nach Anspruch 10, dadurch gekennzeichnet, daß das Verfahren (a) aus folgenden Arbeitsschritten besteht:
(g1) Herstellung von sieben identischen Grundplatten (36'', 37'', 38'', 39'', 40'', 41'' und 42'') aus isolierendem Material, wie z.B. Keramik, deren Dicke der jeweiligen Funktion angepaßt sein muß: Funktion der Elektroden bei den Platten (37'' und 41''), des Abschirmens bei den Platten (36'', 38'', 40'', und 42'') und des Isolierens bei Platte (39'');
(g2) Montage der sieben Platten (36'' bis 42'') für die Bearbeitung der kleinen Schlitze (53);
(g3) Aufbringen eines Metallbelags auf jeder Platte (37'' und 41''), um in einem einzigen Arbeitsgang die eigentlichen Elektroden (53), ihre Stromzuführung (47 und 49) und den Metallbelag zum Abschirmen zwischen den Leitern (49) und den Elektroden (53') der Platte (41'') anzufertigen;
(g4) Montage durch Leimen der Platten (36'', 37'' und 38'') einerseits und der Platten (40'', 41'' und 42'') andererseits, so daß die entsprechenden Blöcke (60' und 61') entstehen;
(g5) Aufbringen eines Metallbelags auf jedem Block (60' und 61'), so daß die äußere Fläche der Platten (36'', 38'' und 40'', 42'') mit Metall überzogen ist;
(g6) Montage der Blöcke (60 und 61'), wobei die Isolierplatte (39'') zwischen ihnen einzubauen ist.

13. Verfahren nach einem der Ansprüche 10 bis 12, dadurch gekennzeichnet, daß das Verfahren (b) folgende Arbeitsschritte umfaßt:
(f1) Herstellung von drei Grundblöcken (43, 44, 45), einem mittleren und zwei seitlichen Blöcken, aus Isoliermaterial, von denen jeder m parallele, in gleichen Abständen angeordnete Zwischenwände (56₁ bis 56₈) umfaßt;
(f2) Anbringen der Leitungsbahnen (52) auf den Abschnitten der Zwischenwände mit der größten Längenabmessung;
(f3) Montage der drei Blöcke (43, 44, 45), so daß die Zwischenwände aufeinander ausgerichtet sind und der mittlere Block (44) zwischen den beiden seitlichen Blöcken (43 und 45) befestigt ist;
(f4) Ausrichten der Zwischenwände;
(f5) Aufbringen einer leitenden Schicht auf beiden Flächen der Zwischenwände der drei montierten Blöcke.

14. Mehrfachdüsendiffusionskopf mit einer Vielzahl von modular aufgebauten Mehrfachdüsenköpfen mit Ablenksteuerung nach einem der Ansprüche 1 bis 9, die nebeneinander angebracht sind.

15. Modular aufgebauter Mehrfachdüsendiffusionskopf, der durch das Verfahren nach einem der Ansprüche 10 bis 13 hergestellt wird.
